# EUROPÄISCHE PATENTSCHRIFT

(11) **EP 1 726 001 B1**
(45) Veröffentlichungstag und Bekanntmachung des Hinweises auf die Patenterteilung: **15.04.2009**
(21) Anmeldenummer: 05707605.1
(22) Anmeldetag: 24.02.2005
(51) Int. Cl.: G09F 13/04, G02B 3/00, F21V 5/00, B60R 13/00, B60Q 1/04

(54) **SCHEINWEFERLINSE FÜR EINEN KRAFTFAHZEUGSCHEINWERFER**
HEADLIGHT LENS FOR A MOTOR VEHICLE HEADLIGHT
LENTILLE POUR PHARE DE VEHICULE AUTOMOBILE

(30) Priorität: 07.03.2004 DE 102004011104
(43) Veröffentlichungstag der Anmeldung: 29.11.2006
(73) Patentinhaber: DOCTER OPTICS GMBH, 07806 Neustadt an der Orla (DE)
(72) Erfinder: HOLTZ, Steffen, 07745 Jena (DE); WILLKE, Alois, 35418 Buseck (DE)
(74) Vertreter: Kiriczi, Sven Bernhard
(86) Internationale Anmeldenummer: PCT/EP2005/001931
(87) Internationale Veröffentlichungsnummer: WO 2005/086125

(56) Entgegenhaltungen:
- EP-A- 0 791 911
- EP-A- 1 254 810
- DE-A1- 10 311 688
- PATENT ABSTRACTS OF JAPAN Bd. 1995, Nr. 04, 31. Mai 1995 (1995-05-31) & JP 07 002017 A (MITSUBISHI MOTORS CORP; others: 01), 6. Januar 1995 (1995-01-06)

## Beschreibung

Die Erfindung betrifft eine Scheinwerferlinse für einen Fahrzeugscheinwerfer, insbesondere für einen Kraftfahrzeugscheinwerfer, sowie einen Fahrzeugscheinwerfer.

Eine derartige Scheinwerferlinse ist z.B. aus der WO 02/31543 A1 bekannt, die eine Scheinwerferlinse eines Fahrzeugs zum Einbau vor eine Lichtquelle in einem Scheinwerfergehäuse offenbart, wobei die Linse Außenseiten umfasst, die einen massiven Körper aus einem transparentem Werkstoff begrenzen, wobei der massive Körper Mittel zur Lichtbrechung beinhaltet, die sich im Innern des massiven Körpers in einem gewissen Abstand von den Außenseiten befinden.

Eine vorgenannte Scheinwerferlinse ist zudem aus der WO 03/074251 A1, der DE 36 02 262 C2 und der DE 100 52 653 A1 bekannt, wobei die DE 36 02 262 C2 eine Scheinwerferlinse mit einer zumindest an einer Seite konvex gekrümmten Fläche und Mitteln zur Korrektur von chromatischen Abweichungen eines Lichtbündels offenbart, wobei die Mittel zur Korrektur von chromatischen Abweichungen durch die wenigstens eine konvex gekrümmte Fläche gebildet sind, die asphärisch ausgebildet ist und in mehrere asphärisch ausgebildete Teilflächen mit unterschiedlicher Form oder Wölbung unterteilt ist.

Die DE 299 12 504 U1 offenbart einen Fahrzeugscheinwerfer mit einem schalenförmigen Reflektor, mit einer dem Reflektor zugeordneten Lichtquelle, mit einer in einem Strahlengang des Reflektors angeordneten Linse, welche eine dem Reflektor zugewandte plane Fläche und eine abgewandte konvexe Fläche aufweist, und mit einer der konvexen Fläche der Linse benachbarten Abdeckblende, wobei die Linse ausschließlich in einem zentrischen Bereich ihrer planen Fläche mit einer durch Sandstrahlen erzeugten Oberflächenstruktur versehen ist, welche von außen in den Scheinwerfer und die Linse eintretende Lichtstrahlen der Sonne reflektiert und diffus streut.

Weitere Fahrzeugscheinwerfer sind z.B. aus der DE 199 33 766 A1, der DE 101 18 687 A1 und der DE 198 29 586 A1 bekannt.

Eine gattungsbildende Scheinwerferlinse mit einem Emblem ist aus EP-A-1 254 810 bekannt.

Wegen des starken Einflusses des Fahrzeugdesigns auf das Image eines Kraftfahrzeugs unterliegen Kraftfahrzeugscheinwerfer heute stärker als bisher Einflüssen des Designs. Daher sind bei der Konstruktion und Gestaltung von Scheinwerfern für Kraftfahrzeuge entsprechende Randbedingungen zu berücksichtigen. Aufgrund der Freiformflächentechnologie bei modernen Fahrzeugscheinwerfem können herkömmlich strukturierte Abdeck- oder Streuscheiben durch Abdeckscheiben aus Klarglas ersetzt werden. Damit tritt jedoch auch die Notwendigkeit auf, das Innenleben des Scheinwerfers nach designtechnischen Kriterien zu gestalten, wodurch wiederum lichttechnische Probleme auftreten, z.B. eine durch abgelenkte Lichtanteile verursachte so genannte Eigenblendung eines Fahrers des Kraftfahrzeuges.

Zu diesen Randbedingungen bei der Herstellung von Fahrzeugscheinwerfem kommt der Wunsch, dass Fahrzeugscheinwerfer eine Herkunftsfunktion oder kundenspezifische Designvorgaben erfüllen sollen, so dass die Marke oder der Typ des Fahrzeuges bei Betrachtung der Fahrzeugscheinwerfer erkennbar ist.

Es ist Aufgabe der Erfindung, mittels eines Fahrzeugscheinwerfers eine Herkunftsfunktion oder kundenspezifische Designvorgaben zu ermöglichen, ohne die Funktionalität des Fahrzeugscheinwerfers als lichttechnische Einrichtung einzuschränken.

Vorgenannte Aufgabe wird durch eine Scheinwerferlinse für einen Fahrzeugscheinwerfer mit einer Lichtquelle, insbesondere für einen Kraftfahrzeugscheinwerfer, gelöst, wobei die Scheinwerferlinse einen Linsenkörper aus einem transparenten Material umfasst, der eine der Lichtquelle zuzuwendende, z.B. im wesentlichen plane, Fläche und eine der Lichtquelle abzuwendende, z.B. im wesentlichen konvexe, Fläche umfasst, und wobei die Scheinwerferlinse auf der der Lichtquelle zuzuwendenden Fläche ein Emblem mit einer Grundfläche aufweist, die gegenüber der der Lichtquelle zuzuwendenden Fläche oder gegenüber einer optischen Achse der Scheinwerferlinse derart geneigt ist, dass durch die der Lichtquelle abzuwendende Fläche entlang der optischen Achse der Scheinwerferlinse in den Linsenkörper eindringendes Licht an der Grundfläche einer Totalreflexion unterliegt. Ein Emblem im Sinne der Erfindung kann z.B. ein Schriftzug, eine geometrische Figur, eine Anordnung geometrischer Figuren oder ein sonstiges Symbol sein.

Eine Grundfläche im Sinne der Erfindung besitzt insbesondere eine konstante Neigung. Die Neigung der Grundfläche kann jedoch auch ggf. in den durch die Ansprüche gesetzten Grenzen leicht variieren. So kann z.B. vorgesehen sein, dass sich die Neigungen der Grundfläche an entgegengesetzten Enden der Grundfläche um 5° oder 1 0° unterscheiden. Eine Grundfläche im Sinne der Erfindung besitzt insbesondere eine Ausdehnung von zumindest 10mm². Eine Grundfläche im Sinne der Erfindung ist insbesondere eine Makrostruktur, keine Mikrostruktur.

In vorteilhafter Ausgestaltung der Erfindung ist die Grundfläche gegenüber der der Lichtquelle zuzuwendenden Fläche zwischen 0,2mm und 6mm (in Richtung der optischen Achse) versetzt.

In weiterhin vorteilhafter Ausgestaltung der Erfindung ragt das Emblems in den Linsenkörper hinein oder reliefartig über einen. Teil der der Lichtquelle zuzuwendende Fläche oder der der Lichtquelle abzuwendenden Fläche hinaus. In weiterhin vorteilhafter Ausgestaltung der Erfindung ist das Emblem in einer Vertiefung in dem Linsenkörper angeordnet und ragt dabei insbesondere reliefartig über eine Bodenfläche der Vertiefung hinaus.

In weiterhin vorteilhafter Ausgestaltung der Erfindung deckt eine Projektion der Grundfläche auf die der Lichtquelle zuzuwendende Fläche weniger als 30% der der Lichtquelle zuzuwendenden Fläche oder eine Projektion der Grundfläche auf die der Lichtquelle abzuwendende Fläche weniger als 30% der der Lichtquelle abzuwendenden Fläche ab.

In weiterhin vorteilhafter Ausgestaltung der Erfindung weist die der Lichtquelle zuzuwendende Fläche und/oder die der Lichtquelle abzuwendende Fläche und/oder Flächen von Emblemen oder Vertiefungen einen Bereich mit einer Rauhigkeit von mindestens 0,05 µm, insbesondere mindestens 0,08 µm, auf. Der Bereich mit einer Rauhigkeit von mindestens 0,05 µm, insbesondere mindestens 0,08 µm, insbesondere bei einer Lichttransmission an der Oberfläche von mindestens 90%, kann dabei auf der der Lichtquelle zuzuwendenden Fläche und/oder auf der der Lichtquelle abzuwendenden Fläche das Emblem, insbesondere ringförmig, umschließen. Alternativ oder zusätzlich weist die der Lichtquelle zuzuwendende Fläche zumindest zu einem wesentlichen Teil eine Rauhigkeit von mindestens 0,05 µm, insbesondere mindestens 0,08µm, insbesondere bei einer Lichttransmission an der Oberfläche von mindestens 90%, auf, wenn das Emblem auf der der Lichtquelle abzuwendenden Fläche angeordnet ist.

Eine Lichttransmission an der Oberfläche von mindestens 90% bei einer Rauhigkeit von mindestens 0,05 µm, insbesondere mindestens 0,08 µm, kann dadurch erreicht werden, dass die Scheinwerferlinse mittels einer an den entsprechenden Bereichen, z.B. durch Sandstrahlen, Schleifen oder Funkenerosion, aufgerauten Form blankgepresst wird.

Vorgenannte Aufgabe wird zudem - insbesondere in Verbindung mit vorgenannten Merkmalen - durch eine Scheinwerferlinse für einen Fahrzeugscheinwerfer mit einer Lichtquelle, insbesondere für einen Kraftfahrzeugscheinwerfer, gelöst, wobei die Scheinwerferlinse einen Linsenkörper aus einem transparenten Material umfasst, der eine der. Lichtquelle zuzuwendende, z.B. im wesentlichen plane, Fläche und eine der Lichtquelle abzuwendende, z.B. im wesentlichen konvexe, Fläche umfasst, und wobei die Scheinwerferlinse auf der der Lichtquelle zuzuwendenden Fläche ein Emblem mit einer Grundfläche aufweist, die gegenüber der der Lichtquelle zuzuwendenden Fläche um einen Winkel zwischen 25° und 80°, insbesondere zwischen 35° und 60°, oder gegenüber einer optischen Achse der Scheinwerferlinse um einen Winkel zwischen 10° und 65°, insbesondere zwischen. 30° und 55°, geneigt ist.

Vorgenannte Aufgabe wird zudem - insbesondere in Verbindung mit vorgenannten Merkmalen - durch eine Scheinwerferlinse für einen Fahrzeugscheinwerfer mit einer Lichtquelle, insbesondere für einen Kraftfahrzeugscheinwerfer, gelöst, wobei die Scheinwerferlinse einen Linsenkörper aus einem transparenten Material umfasst, der eine der Lichtquelle zuzuwendende, z.B. im wesentlichen plane, Fläche und eine der Lichtquelle abzuwendende, z.B. im wesentlichen konvexe, Fläche umfasst, und wobei die Scheinwerferlinse auf der der Lichtquelle zuzuwendenden Fläche oder der der Lichtquelle abzuwendenden Fläche ein Emblem mit einer Grundfläche aufweist, die gegenüber der der Lichtquelle zuzuwendenden Fläche oder der der Lichtquelle abzuwendenden Fläche zwischen 0,2mm und 6mm (in Richtung der optischen Achse) versetzt ist.

Vorgenannte Aufgabe wird zudem durch eine Scheinwerferlinse für einen Fahrzeugscheinwerfer mit einer Lichtquelle, insbesondere für einen Kraftfahrzeugscheinwerfer, gelöst, wobei die Scheinwenferlinse einen Linsenkörper aus einem transparenten Material umfasst, der eine im wesentlichen plane Fläche und eine im wesentlichen konvexe Fläche umfasst, und wobei die Scheinwerferlinse auf der im wesentlichen planen Fläche ein Emblem mit einer Grundfläche aufweist, die gegenüber der im wesentlichen planen Fläche oder gegenüber einer optischen Achse der Scheinwerferlinse derart geneigt ist, dass durch die im wesentlichen konvexe Fläche entlang der optischen Achse der Scheinwerferlinse in den Linsenkörper eindringendes Licht an der Grundfläche einer Totalreflexion unterliegt. Ein Emblem im Sinne der Erfindung kann z.B. ein Schriftzug, eine geometrische Figur, eine Anordnung geometrischer Figuren oder ein sonstiges Symbol sein.

In vorteilhafter Ausgestaltung der Erfindung ist die Grundfläche gegenüber der im wesentlichen planen Fläche zwischen 0,2mm und 6mm (in Richtung der optischen Achse) versetzt.

In weiterhin vorteilhafter Ausgestaltung der Erfindung ragt das Emblem in den Linsenkörper hinein oder reliefartig über einen Teil der im wesentlichen planen Fläche oder der im wesentlichen konvexen Fläche hinaus. In weiterhin vorteilhafter Ausgestaltung der Erfindung ist das Emblem in einer Vertiefung in dem Linsenkörper angeordnet und ragt dabei insbesondere reliefartig über eine Bodenfläche der Vertiefung hinaus.

In weiterhin vorteilhafter Ausgestaltung der Erfindung deckt eine Projektion der Grundfläche auf die im wesentlichen plane Fläche weniger als 30% der im wesentlichen planen Fläche oder eine Projektion der Grundfläche auf die im wesentlichen konvexe Fläche weniger als 30% der im wesentlichen konvexe Fläche ab.

In weiterhin vorteilhafter Ausgestaltung der Erfindung weist die im wesentlichen plane Fläche und/oder die im wesentlichen konvexe Fläche und/oder Flächen von Emblemen oder Vertiefungen einen Bereich mit einer Rauhigkeit von mindestens 0,05 µm, insbesondere mindestens 0,08 µm, insbesondere bei einer Lichttransmission an der Oberfläche von mindestens 90%, auf. Der Bereich mit einer Rauhigkeit von mindestens 0,05 µm, insbesondere mindestens 0,08 µm, kann dabei auf der im wesentlichen planen Fläche und/oder auf der im wesentlichen konvexen Fläche das Emblem, insbesondere ringförmig, umschließen. Alternativ oder zusätzlich weist die im wesentlichen plane Fläche zumindest zu einem wesentlichen Teil eine Rauhigkeit von mindestens 0,05 µm, insbesondere mindestens 0,08 µm, insbesondere bei einer Lichttransmission an der Oberfläche von mindestens 90%, auf, wenn das Emblem auf der im wesentlichen konvexen Fläche angeordnet ist.

Vorgenannte Aufgabe wird zudem - insbesondere in Verbindung mit vorgenannten Merkmalen - durch eine Scheinwerferlinse für einen Fahrzeugscheinwerfer mit einer Lichtquelle, insbesondere für einen Kraftfahrzeugscheinwerfer, gelöst, wobei die Scheinwerferlinse einen Linsenkörper aus einem transparenten Material umfasst, der eine im wesentlichen plane Fläche und eine im wesentlichen konvexe Fläche umfasst, und wobei die Scheinwerferlinse auf der im wesentlichen planen Fläche ein Emblem mit einer Grundfläche aufweist, die gegenüber der im wesentlichen planen Fläche um einen Winkel zwischen 25° und 80°, insbesondere zwischen 35° und 60°, oder gegenüber einer optischen Achse der Scheinwerterlinse um einen Winkel zwischen 10° und 65°, insbesondere zwischen 30° und 55°, geneigt ist.

Vorgenannte Aufgabe wird zudem - insbesondere in Verbindung mit vorgenannten Merkmalen - durch eine Scheinwerferlinse für einen Fahrzeugscheinwerfer mit einer Lichtquelle, insbesondere für einen Kraftfahrzeugscheinwerfer, gelöst, wobei die Scheinwerferlinse einen Linsenkörper aus einem transparenten Material umfasst, der eine im wesentlichen plane Fläche und eine im wesentlichen konvexe Fläche umfasst, und wobei die Scheinwerferlinse auf der im wesentlichen planen Fläche oder im wesentlichen konvexen Fläche ein Emblem mit einer Grundfläche aufweist, die gegenüber der im wesentlichen planen Fläche oder im wesentlichen konvexen Fläche zwischen 0,2mm und 6mm (in Richtung der optischen Achse) versetzt ist.

Die vorgenannten geneigten Grundflächen weisen vorteilhafterweise eine Rauhigkeit von weniger als 0,08 µm, insbesondere von weniger als 0,05 µm, auf.

Es kann in einer vorteilhaften Ausgestaltung vorgesehen sein, dass Bodenflächen von Vertiefungen der im wesentlichen planen Fläche bzw. der der Lichtquelle zuzuwendenden Fläche, die nicht der Grundfläche zuzuordnen sind, einen Bereich mit einer Rauhigkeit von mindestens 0,05 µm, insbesondere mindestens 0,08 µm, insbesondere bei einer Lichttransmission an der Oberfläche von mindestens 90%, aufweisen.

Rauhigkeit im Sinne der Erfindung soll insbesondere als Rₐ, insbesondere nach ISO 4287, definiert sein.

Kraftfahrzeug im Sinne der Erfindung ist insbesondere ein individuell im Straßenverkehr benutzbares Landfahrzeug. Kraftfahrzeuge im Sinne der Erfindung sind insbesondere nicht auf Landfahrzeuge mit Verbrennungsmotor beschränkt.

Weitere Vorteile und Einzelheiten ergeben sich aus der nachfolgenden Beschreibung von Ausführungsbeispielen. Dabei zeigen:
- Fig. 1: ein Kraftfahrzeug,
- Fig. 2: eine schematische Darstellung eines Fahrzeugscheinwerfers,
- Fig. 3: ein Ausführungsbeispiel für eine Scheinwerferlinse für einen Fahrzeugscheinwerfer,
- Fig. 4: die Scheinwerferlinse gemäß Fig. 3 in einer rückwärtigen Ansicht,
- Fig. 5: einen Querschnitt der Scheinwerferlinse gemäß Fig. 3 und Fig. 4,
- Fig. 6: einen weiteren Querschnitt der Scheinwerferlinse gemäß Fig. 3 und Fig. 4,
- Fig. 7: einen weiteren Querschnitt der Scheinwerferlinse gemäß Fig. 3 und Fig. 4,
- Fig. 8: einen weiteren Querschnitt der Scheinwerferlinse gemäß Fig. 3 und Fig. 4,
- Fig.9: ein weiteres Ausführungsbeispiel für eine Scheinwerferlinse für einen Fahrzeugscheinwerfer,
- Fig. 10: die Scheinwerferlinse gemäß Fig. 9 in einer rückwärtigen Ansicht,
- Fig. 11: einen Querschnitt der Scheinwerferlinse gemäß Fig. 9 und Fig. 10,
- Fg. 12: einen weiteren Querschnitt der Scheinwerferlinse gemäß Fig. 9 und Fig. 10,
- Fig. 13: ein weiteres Ausführungsbeispiel für eine Scheinwerferlinse für einen Fahrzeugscheinwerfer,
- Fig. 14: ein weiteres Ausführungsbeispiel für eine Scheinwerferlinse für einen Fahrzeugscheinwerfer,
- Fig. 15: ein weiteres Ausführungsbeispiel für eine Scheinwerferlinse für einen Fahrzeugscheinwerfer,
- Fig. 16: die Scheinwerferlinse gemäß Fig. 15 in einer rückwärtigen Ansicht,
- Fig. 17: ein weiteres Ausführungsbeispiel für eine Scheinwerferlinse für einen Fahrzeugscheinwerfer,
- Fig. 18: die Scheinwerferlinse gemäß Fig. 17 in einer rückwärtigen Ansicht,
- Fig. 19: einen Querschnitt der Scheinwerferlinse gemäß Fig. 17 und Fig. 18,
- Fig. 20: ein weiteres Ausführungsbeispiel für eine Scheinwerferfinse für einen Fahrzeugscheinwerfer und
- Fig. 21: einen Querschnitt der Scheinwerferlinse gemäß Fig. 20.

Fig.1 zeigt ein Kraftfahrzeug 100 mit einem in Fig. 2 schematisch dargestellten Fahrzeugscheinwerfer 1 mit einer Lichtquelle 10 zum Erzeugen von Licht, einem Reflektor 12 zum Reflektieren von mittels der Lichtquelle 10 erzeugbarem Licht und einer Blende 14. Der Fahrzeugscheinwerfer 1 umfasst zudem eine Scheinwerferlinse 2, 2A, 2B, 2C zur Veränderung der Strahlrichtung von mittels der Lichtquelle 10 erzeugbarem Licht, wobei die Scheinwerferlinse 2, 2A, 2B, 2C einen Linsenkörper 3 aus einem transparenten Material umfasst, der eine der Lichtquelle 10 zugewandte, im wesentlichen plane Fläche 5 und eine der Lichtquelle 10 abgewandte, im wesentlichen konvexe Fläche 4 umfasst. Die Scheinwerferlinse 2, 2A, 2B, 2C umfasst zudem einen (optionalen) Rand 6 mittels dessen die Scheinwerferlinse 2, 2A, 2B, 2C in dem Fahrzeugscheinwerfer 1 befestigbar ist.

Fig. 3 zeigt die Scheinwerferlinse 2, 2A, 2B, 2C in einer beispielhaften Ausgestaltung in einer Draufsicht in Richtung des in Fig. 2 dargestellten Pfeils 16 und Fig.4 die Scheinwerferlinse 2, 2A, 2B, 2C in einer Draufsicht in Richtung des in Fig. 2 dargestellten Pfeils 15. Auf der der Lichtquelle 10 zugewandten, im wesentlichen planen Fläche 5 der Scheinwerferlinse 2, 2A, 2B, 2C ist ein Emblem 20, 20A, 20B, 20C in einer beispielhaften Ausgestaltung als Schriftzug angeordnet.

Fig. 5 zeigt einen Querschnitt der Scheinwerferlinse 2 entlang der Schnittlinie A-A gemäß Fig. 4. Bei der Scheinwerferlinse 2. ragt das Emblem 20 reliefartig über die der Lichtquelle 10 zugewandte, im wesentlichen plane Fläche 5 mit einer Höhe H von zwischen 0,2mm und 6mm, im vorliegenden Ausführungsbeispiel 2mm, hinaus. D.h. eine Grundfläche 25 des Emblems 20 ist gegenüber der der Lichtquelle 10 zugewandten, im wesentlichen planen Fläche 5 zwischen 0,2mm und 6mm (in Richtung einer nicht dargestellten optischen Achse der Scheinwerferlinse 2), im vorliegenden Ausführungsbeispiel 2mm, versetzt.

Fig. 6 zeigt einen Querschnitt der Scheinwerferlinse 2A entlang der Schnittlinie A-A gemäß Fig. 4. Bei der Scheinwerferlinse 2A ist das Emblem 20A in einer Vertiefung 21A in dem Linsenkörper 3 angeordnet und ragt dabei insbesondere reliefartig über eine Bodenfläche 22A der Vertiefung 21A hinaus. Die Vertiefung 21A besitzt eine Tiefe T zwischen 0,2mm und 6mm, im vorliegenden Ausführungsbeispiel 4mm. Das Emblem 20A ist zwischen 0,2mm und 6mm, im vorliegenden Ausführungsbeispiel 2mm, hoch, so dass eine Grundfläche 25A des Emblems 20A unterhalb der der Lichtquelle 10 zugewandten, im wesentlichen planen Fläche 5 liegt.

Fig. 7 zeigt einen Querschnitt der Scheinwerferlinse 2B entlang der Schnittlinie A-A gemäß Fig. 4. Bei der Scheinwerferlinse 2B ist das Emblem 20B in einer Vertiefung 21B in dem Linsenkörper 3 angeordnet und ragt dabei insbesondere reliefartig über eine Bodenfläche 22B der Vertiefung 21B hinaus. Die Vertiefung 21B ist zwischen 0,2mm und 6mm, im vorliegenden Ausführungsbeispiel 2mm, tief. Das Emblem 20B ist zwischen 0,2mm und 6mm, im vorliegenden Ausführungsbeispiel 2mm, hoch, so dass eine Grundfläche 25B des Emblems 20B mit der der Lichtquelle 10 zugewandten, im wesentlichen planen Fläche 5 abschließt.

Fig. 8 zeigt einen Querschnitt der Scheinwerferlinse 2C entlang der Schnittlinie A-A gemäß Fig. 4, wobei das Emblem 20C zwischen 0,2mm und 6mm, im vorliegenden Ausführungsbeispiel 2mm, tief in den Linsenkörper 3 hinein ragt, so dass eine Grundfläche 25C des Emblems 20C gegenüber der der Lichtquelle 10 zugewandten, im wesentlichen planen Fläche 5 zwischen 0,2mm und 6mm (in Richtung einer nicht dargestellten optischen Achse der Scheinwerferlinse 2C), im vorliegenden Ausführungsbeispiel 2mm, versetzt ist.

Es kann vorgesehen sein, dass die Grundflächen 25, 25A, 25B, 25C und/oder die Bodenflächen 22A, 22B einen Bereich mit einer Rauhigkeit von mindestens 0,05 µm, insbesondere mindestens 0,08 µm, aufweisen.

Fig. 9 zeigt ein besonders vorteilhaftes Ausführungsbeispiel einer Scheinwerferlinse 30, 30A zur Verwendung in dem Fahrzeugscheinwerfer 1 alternativ zu den Scheinwerferlinsen 2, 2A, 2B, 2C in einer Draufsicht in einer der Richtung des in Fig. 2 dargestellten Pfeils 16 entsprechenden Richtung und Fig. 10 die Scheinwerferlinse 30, 30A in einer Draufsicht in einer der Richtung des in Fig. 2 dargestellten Pfeils 15 entsprechenden Richtung, wobei - wie auch in Bezug auf die übrigen Figuren - gleiche Bezugszeichen gleiche oder gleichartige Elemente bezeichnen. Auf der der Lichtquelle 10 zugewandten, im wesentlichen planen Fläche 5 der Scheinwerferlinse 30, 30A ist ein Emblem 31, 31A in einer beispielhaften Ausgestaltung als Schriftzug angeordnet.

Fig. 11 zeigt einen Querschnitt der Scheinwerferlinse 30 entlang der Schnittlinie B-B gemäß Fig. 10. Bei der Scheinwerferlinse 30 ist das Emblem 31 in einer Vertiefung 32 in dem Linsenkörper 3 angeordnet und ragt dabei insbesondere reliefartig über eine Bodenfläche 33 der Vertiefung 32 hinaus. Die Vertiefung 32 ist zwischen 0,2mm und 6mm, im vorliegenden Ausführungsbeispiel 5mm, tief. Das Emblem 31 weist eine Grundfläche 35 auf, die gegenüber der der Lichtquelle 10 zugewandten, im wesentlichen planen Fläche 5 oder gegenüber einer optischen Achse 38 der Scheinwerferlinse 30 derart geneigt ist, dass durch die der Lichtquelle 10 abgewandte, konvexe Fläche 4 entlang der optischen Achse 38 der Scheinwerferlinse 30 in den Linsenkörper 3 eindringendes Licht an der Grundfläche 35 einer Totalreflexion unterliegt. Insbesondere ist vorgesehen, dass die Grundfläche 35 gegenüber der der Lichtquelle 10 zugewandten, im wesentlichen planen Fläche 5 um einen Winkel α zwischen 25° und 80°, insbesondere zwischen 35° und 60°, oder gegenüber der optischen Achse 38 der Scheinwerferlinse 30 um einen Winkel β zwischen 10° und 65°, insbesondere zwischen 30° und 55°, geneigt ist. Im vorliegenden Ausführungsbeispiel ist vorgesehen, dass die Grundfläche 35 gegenüber der der Lichtquelle 10 zugewandten, im wesentlichen planen Fläche 5 um einen Winkel α von 42,5° und gegenüber der optischen Achse 38 der Scheinwerferlinse 30 um einen Winkel β von 47,5° geneigt ist. Das Ausführungsbeispiel der Scheinwerferlinse 30 weist einen Absatz 39 zwischen der Grundfläche 35 und der Bodenfläche 33 auf, der auch weggelassen werden kann, so dass sich die Grundfläche 35 und die Bodenfläche 33 an bestimmten Stellen berühren.

Es kann vorgesehen sein, dass die Bodenflächen 33 einen Bereich mit einer Rauhigkeit von mindestens 0,05 µm, insbesondere mindestens 0,08 µm, aufweist.

Fig. 12 zeigt einen Querschnitt der Scheinwerferlinse 30A entlang der Schnittlinie B-B gemäß Fig. 10. Bei der Scheinwerferlinse 30A ragt das Emblem 31A in den Linsenkörper 3, jedoch vorteilhafterweise an keiner Stelle mehr als 6mm, hinein. Das Emblem 31A weist eine Grundfläche 35A auf, die gegenüber der der Lichtquelle 10 zugewandten, im wesentlichen planen Fläche 5 oder gegenüber einer optischen Achse 38A der Scheinwerferlinse 30A derart geneigt ist, dass durch die der Lichtquelle 10 abgewandte, konvexe Fläche 4 entlang der optischen Achse 38A der Scheinwerferlinse 30A in den Linsenkörper 3 eindringendes Licht an der Grundfläche 35A einer Totalreflexion unterliegt. Insbesondere ist vorgesehen, dass die Grundfläche 35 gegenüber der der Lichtquelle, 10 zugewandten, im wesentlichen planen Fläche 5 um einen Winkel α zwischen 25° und 80°, insbesondere zwischen 35° und 60°, oder gegenüber der optischen Achse 38A der Scheinwerferlinse 30A um einen Winkel β zwischen 10° und 65°, insbesondere zwischen 30° und 55°, geneigt ist. Im vorliegenden Ausführungsbeispiel ist vorgesehen, dass die Grundfläche 35A gegenüber der der Lichtquelle 10 zugewandten, im wesentlichen planen Fläche 5 um einen Winkel α von 42° und gegenüber der optischen Achse 38A der Scheinwerterlinse 30A um einen Winkel β von 48° geneigt ist. Das Ausführungsbeispiel der Scheinwerferlinse 30A weist einen Absatz 39A zwischen der Grundfläche 35A und der der Lichtquelle 10 zugewandten, im wesentlichen planen Fläche 5 auf, der auch weggelassen werden kann, so dass sich die Grundfläche 35 und die der Lichtquelle 10 zugewandte, im wesentlichen plane Fläche 5 an bestimmten Stellen berühren.

Durch die geneigte Anordnung der Grundflächen 35 bzw. 35A der Embleme 31 bzw. 31A wird erreicht, dass die Embleme 31 bzw. 31A bei einer Draufsicht gemäß Fig. 9 eine - durch die dicke Schraffur symbolisierte - silbrige Färbung aufweisen und somit gut sichtbar sind. Bei einer Draufsicht gemäß Fig. 10 sind die Embleme 31 bzw. 31A bis auf ihre Ränder transparent, so dass nur eine zu vernachlässigende durch die Embleme 31 bzw. 31A bedingte Veränderung des Strahlengangs von mittels der Lichtquelle 10 erzeugtem Licht auftritt.

Fig. 13 zeigt ein vorteilhaftes Ausführungsbeispiel einer Scheinwerferlinse 40 zur Verwendung in dem Fahrzeugscheinwerfer 1 alternativ zu den Scheinwerferlinsen 2, 2A, 2B, 2C in einer Draufsicht in einer der Richtung des in Fig. 2 dargestellten Pfeils 15 entsprechenden Richtung, wobei - wie auch in Bezug auf die übrigen Figuren - gleiche Bezugszeichen wie in den vorgenannten Figuren gleiche oder gleichartige Elemente bezeichnen. Auf der der Lichtquelle 10 zugewandten, im wesentlichen planen Fläche 5 der Scheinwerferlinse 40 ist ein Emblem 41 in einer beispielhaften Ausgestaltung als Schriftzug angeordnet. Das Emblem 41 kann entsprechend dem Emblem 20, 20A, 20B, 20C, 31 oder 31A ausgestaltet sein. Die der Lichtquelle 10 zugewandte, im wesentlichen plane Fläche 5 umfasst einen Bereich 42 mit einer (Oberflächen-)Rauhigkeit von mindestens 0,05 µm, insbesondere mindestens 0,08 µm, insbesondere bei einer Lichttransmission an der Oberfläche von mindestens 90%. Im vorliegenden Ausführungsbeispiel besitzt der Bereich eine Rauhigkeit von 0,33 µm bei einer Lichttransmission an der Oberfläche von mindestens 90%.

Fig. 14 zeigt ein vorteilhaftes Ausführungsbeispiel einer Scheinwerferlinse 50 zur Verwendung in dem Fahrzeugscheinwerfer 1 alternativ zu den Scheinwerferlinsen 2, 2A, 2B, 2C in einer Draufsicht in einer der Richtung des in Fig. 2 dargestellten Pfeils 16 entsprechenden Richtung, wobei - wie auch in Bezug auf die übrigen Figuren - gleiche Bezugszeichen gleiche oder gleichartige Elemente bezeichnen. Auf der der Lichtquelle 10 zugewandten, im wesentlichen planen Fläche 5 der Scheinwerferlinse 50 ist ein Emblem 51 in einer beispielhaften Ausgestaltung als Schriftzug angeordnet. Das Emblem 51 kann entsprechend dem Emblem 31 oder 31A ausgestaltet sein. Die der Lichtquelle 10 abgewandte, im wesentlichen konvexe Fläche 5 umfasst einen das Emblem 51 ringförmig umschließenden Bereich 52 mit einer (Oberflächen-)Rauhigkeit von mindestens 0,05 µm, insbesondere mindestens 0,08 µm, insbesondere bei einer Lichttransmission an der Oberfläche von mindestens 90%. Im vorliegenden Ausführungsbeispiel besitzt der Bereich eine Rauhigkeit von 0,45 µm bei einer Lichttransmission an der Oberfläche von mindestens 90%. Es kann vorgesehen sein, dass die der Lichtquelle 10 zugewandte, im wesentlichen plane Fläche 5 der Scheinwerferlinse 50 einen dem Bereich 42 entsprechenden Bereich mit einer (Oberflächen-)Rauhigkeit von mindestens 0,05 µm, insbesondere mindestens 0,08 µm, insbesondere bei einer Lichttransmission an der Oberfläche von mindestens 90%, umfasst.

Es kann vorgesehen sein, dass die Bodenflächen 22A, 22B und/oder 33 ganz oder teilweise eine (Oberflächen-)Rauhigkeit von mindestens 0,05 µm, insbesondere mindestens 0,08 µm, insbesondere bei einer Lichttransmission an der Oberfläche von mindestens 90%, aufweisen.

Fig. 15 zeigt ein besonders vorteilhaftes Ausführungsbeispiel einer Scheinwerferlinse 60 zur Verwendung in dem Fahrzeugscheinwerfer 1 alternativ zu den Scheinwerferlinsen 2, 2A, 2B, 2C in einer Draufsicht in einer der Richtung des in Fig. 2 dargestellten Pfeils 16 entsprechenden Richtung und Fig. 16 die Scheinwerferlinse 60 in einer Draufsicht in einer der Richtung des in Fig. 2 dargestellten Pfeils 15 entsprechenden Richtung. Auf der der Lichtquelle 10 zugewandten, im wesentlichen planen Fläche 5 der Scheinwerferlinse 60 ist ein Emblem 61 in einer beispielhaften Ausgestaltung als durch mit Bezugszeichen 65, 66, 67, 68 bezeichnete Begrenzungsflächen begrenzten Prismenkörper angeordnet.

Das Emblem 60 kann - in ähnlicher Weise wie das Emblem 30A in Fig. 12 - in den Linsenkörper hinein ragen oder reliefartig über die der Lichtquelle 10 zugewandte, im wesentlichen plane Fläche 5 oder einen Teil der der Lichtquelle 10 zugewandten, im wesentlichen planen Fläche 5 hinausragen. Das Emblem 60 kann auch in einer Vertiefung in dem Linsenkörper angeordnet sein, wobei es bei dieser Ausgestaltung - in ähnlicher Weise wie das Emblem 30 in Fig. 11 - vorteilhafterweise reliefartig über eine Bodenfläche der Vertiefung hinausragt.

Die Begrenzungsflächen 65, 66, 67, 68 sind gegenüber der der Lichtquelle 10 zugewandten, im wesentlichen planen Fläche 5 oder gegenüber einer optischen Achse der Scheinwerferlinse 60 derart geneigt, dass durch die der Lichtquelle 10 abgewandte, konvexe Fläche 4 entlang der optischen Achse der Scheinwerferlinse 60 in den Linsenkörper 3 eindringendes Licht an den Begrenzungsflächen 65, 66, 67, 68 einer Totalreflexion unterliegt. Insbesondere ist vorgesehen, dass die Begrenzungsflächen 65, 66, 67, 68 gegenüber der der Lichtquelle 10 zugewandten, im wesentlichen planen Fläche 5 um einen Winkel zwischen 25° und 80°, insbesondere zwischen 35° und 60°, oder gegenüber der optischen Achse der Scheinwerferlinse 60 um einen Winkel zwischen 10° und 65°, insbesondere zwischen 30° und 55°, geneigt sind. Im vorliegenden Ausführungsbeispiel ist vorgesehen, dass die Begrenzungsflächen 65, 66, 67, 68 gegenüber der der Lichtquelle 10 zugewandten, im wesentlichen planen Fläche 5 um einen Winkel von 47° und gegenüber der optischen Achse der Scheinwerferlinse 60 um einen Winkel von 43° geneigt sind.

Durch die geneigte Anordnung der Begrenzungsflächen 65, 66, 67, 68 wird erreicht, dass das Emblem 61 bei einer Draufsicht gemäß Fig. 15 eine - durch die dicke Schraffur symbolisierte - silbrige Färbung aufweist und somit gut sichtbar ist. Bei einer Draufsicht gemäß Fig. 16 ist das Emblem 61 dagegen bis auf die Ränder der Begrenzungsflächen 65, 66, 67, 68 transparent, so dass nur eine zu vernachlässigende durch das Emblem 61 bedingte Veränderung des Strahlengangs von mittels der Lichtquelle 10 erzeugtem Licht auftritt.

Es kann vorgesehen sein, dass die der Lichtquelle 10 zugewandte, im wesentlichen plane Fläche 5 und/oder die der Lichtquelle 10 abgewandte, im wesentlichen konvexe Fläche 4 einen Bereich mit einer Rauhigkeit von mindestens 0,05 µm, insbesondere mindestens 0,08 µm, aufweist bzw. aufweisen. Dieser Bereich umfasst den wesentlichen Teil der der Lichtquelle 10 zugewandten, im wesentlichen planen Fläche 5 und/oder den wesentlichen Teil der der Lichtquelle 10 abgewandten, im wesentlichen konvexen Fläche 4, nicht jedoch die Begrenzungsflächen 65, 66, 67, 68.

Fig.17 zeigt ein weiteres Ausführungsbeispiel einer Scheinwerferlinse 70 zur Verwendung in dem Fahrzeugscheinwerfer 1 alternativ -zu den Scheinwerferlinsen 2, 2A, 2B, 2C in einer Draufsicht in einer der Richtung des in Fig. 2 dargestellten Pfeils 16 entsprechenden Richtung, und Fig. 18 zeigt die Scheinwerferlinse 70 in einer Draufsicht in einer der Richtung des in Fig. 2 dargestellten Pfeils 15 entsprechenden Richtung, wobei - wie auch in Bezug auf die übrigen Figuren - gleiche Bezugszeichen gleiche oder gleichartige Elemente bezeichnen. Auf der der Lichtquelle 10 abgewandten, im wesentlichen konvexen Fläche 4 der Scheinwerferlinse 70 ist ein Emblem 71 in einer beispielhaften Ausgestaltung als Schriftzug angeordnet. Fig. 19 zeigt einen Querschnitt der Scheinwerferlinse 70 entlang der Schnittlinie C-C gemäß Fig. 18. Bei der Scheinwerferlinse 70 ragt das Emblem 71 in den Linsenkörper 3, jedoch vorteilhafterweise an keiner Stelle mehr als 6mm, hinein. Die der Lichtquelle 10 zugewandte, im wesentlichen plane Fläche 5 weist einen Bereich 72 mit einer (Oberflächen-)Rauhigkeit von mindestens 0,05 µm, insbesondere mindestens 0,08 µm, insbesondere bei einer Lichttransmission an der Oberfläche von mindestens 90%, auf. Im vorliegenden Ausführungsbeispiel besitzt der Bereich 72 eine Rauhigkeit von 0,25 µm bei einer Lichttransmission an der Oberfläche von mindestens 90%.

Fig. 20 zeigt ein weiteres Ausführungsbeispiel einer Scheinwerferlinse 80 zur Verwendung in dem Fahrzeugscheinwerfer 1 alternativ zu den Scheinwerferlinsen 2, 2A, 2B, 2C in einer Draufsicht in einer der Richtung des in Fig. 2 dargestellten Pfeils 16 entsprechenden Richtung, wobei - wie auch in Bezug auf die übrigen Figuren - gleiche Bezugszeichen gleiche oder gleichartige Elemente bezeichnen. Fig. 21 zeigt einen Querschnitt der Scheinwerferlinse 80 entlang der Schnittlinie D-D gemäß Fig. 20. Auf der der Lichtquelle 10 zugewandten, im wesentlichen planen Fläche 5 der Scheinwerferlinse 80 ist in einer Vertiefung 89 ein Emblem 81 in einer beispielhaften Ausgestaltung als Käfer mit einem Rumpf 82, Beinchen 83, einem Kopf 84 und Marienkäferpunkten 85 angeordnet.

Rumpf 82, Beinchen 83, Kopf 84 und Marienkäferpunkte 85 weisen unterschiedliche Höhen und/oder unterschiedlichen Oberflächenrauhigkeiten, insbesondere von mindestens 0,05 µm, insbesondere mindestens 0,08 µm, auf. Die Marienkäferpunkte 85 weisen je eine Grundfläche 90 auf, die gegenüber der der Lichtquelle 10 zugewandten, im wesentlichen planen Fläche 5 oder gegenüber einer optischen Achse 88 der Scheinwerferlinse 80 derart geneigt ist, dass durch die der Lichtquelle 10 abgewandte, konvexe Fläche 4 entlang der optischen Achse 88 der Scheinwerferlinse 80 in den Linsenkörper 3 eindringendes Licht an den Grundflächen 90 einer Totalreflexion unterliegt. Insbesondere ist vorgesehen, dass die Grundflächen 90 gegenüber der der Lichtquelle 10 zugewandten, im wesentlichen planen Fläche 5 um einen Winkel α zwischen 25° und 80°, insbesondere zwischen 35° und 60°, oder gegenüber der optischen Achse 88 der Scheinwerferlinse 80 um einen Winkel β zwischen 10° und 65°, insbesondere zwischen 30° und 55°, geneigt sind. Im vorliegenden Ausführungsbeispiel ist vorgesehen, dass die Grundflächen 90 gegenüber der der Lichtquelle 10 zugewandten, im wesentlichen planen Fläche 5 um einen Winkel α von 45° und gegenüber der optischen Achse 88 der Scheinwerferlinse 80 um einen Winkel β von 45° geneigt sind.

Durch die geneigte Anordnung der Grundflächen 90 der Marienkäferpunkte 85 wird erreicht, dass die Marienkäferpunkte 85 bei einer Draufsicht gemäß Fig. 20 eine - durch die dicke Schraffur symbolisierte - silbrige Färbung aufweisen und somit gut sichtbar sind. Bei einer Draufsicht von hinten sind die Marienkäferpunkte 85 bis auf ihre Ränder transparent, so dass nur eine zu vernachlässigende, durch die Marienkäferpunkte 85 bedingte Veränderung des Strahlengangs von mittels der Lichtquelle 10 erzeugtem Licht auftritt.

Es kann vorgesehen sein, dass eine der Bodenflächen 91 der Vertiefung 89 einen Bereich mit einer Rauhigkeit von mindestens 0,05 µm, insbesondere mindestens 0,08 µm, insbesondere bei einer Lichttransmission an der Oberfläche von mindestens 90%, aufweist.

Es ist insbesondere vorgesehen, dass eine Projektion der Grundflächen 25, 25A; 25B, 25C, 35, 35A, 90 bzw. der Begrenzungsflächen 65, 66, 67, 68 auf die der Lichtquelle 10 zuzuwendende, im wesentlichen plane Fläche 5 weniger als 30% der der Lichtquelle 10 zuzuwendenden, im wesentlichen planen Fläche 5 oder dass eine Projektion der Grundflächen 25, 25A, 25B, 25C, 35, 35A, 90 bzw. der Begrenzungsflächen 65, 66, 67, 68 auf die der Lichtquelle 10 abzuwendende, im wesentlichen konvexe Fläche 4 weniger als 30% der der Lichtquelle 10 abzuwendenden, im wesentlichen konvexen Fläche 4 abdeckt.

Die der Lichtquelle 10 zuzuwendende, im wesentlichen plane Fläche 5 kann auch etwas gekrümmt ausgestaltet werden. Eine im wesentlichen plane Fläche im Sinne der Erfindung kann auch eine - konvex oder konkav - gekrümmte Fläche umfassen, deren Krümmungsradius jedoch, insbesondere um mehr als das Doppelte, größer ist als der Krümmungsradius der im wesentlichen konvexen Fläche.

Die Elemente, Abmaße, Winkel und Flächenverhältnisse in den Figuren sind unter Berücksichtigung von Einfachheit und Klarheit und nicht notwendigerweise maßstabsgetreu gezeichnet. So sind z.B. die Größenordnungen einiger Elemente, Abmaße, Winkel bzw. Flächenverhältnisse übertrieben gegenüber anderen Elementen, Abmaßen, Winkeln bzw. Flächenverhältnissen dargestellt, um das Verständnis der Ausführungsbeispiele der vorliegenden Erfindung zu verbessern.

## Patentansprüche

1. Scheinwerferlinse (30, 30A, 50, 60, 80) für einen Fahrzeugscheinwerfer (1) mit einer Lichtquelle (10), insbesondere für einen Kraftfahrzeugscheinwerfer, wobei die Scheinwerferlinse (30, 30A, 50, 60, 80) einen Linsenkörper (3) aus einem transparenten Material umfasst, der eine der Lichtquelle (10) zuzuwendende Fläche (5) und eine der Lichtquelle (10) abzuwendende Fläche (4) umfasst, und die Scheinwerferlinse (30, 30A, 50, 60, 80) auf der der Lichtquelle (10) zuzuwendenden Fläche (5) ein Emblem (31, 31A, 51, 61, 81) mit einer Grundfläche (35, 35A, 90) aufweist, **dadurch gekennzeichnet, dass**
- die Granfläche (35, 35A, 90) gegenüber der der Lichtquelle (10) zuzuwendenden Fläche (5) oder gegenüber einer optischen Achse (38, 38A, 88) der Scheinwerferlinse (30, 30A, 50, 60, 80) derart geneigt ist, dass durch die der Lichtquelle (10) abzuwendende Fläche (4) entlang der optischen Achse (38, 38A, 88) der Scheinwerferlinse (30, 30A, 50, 60, 80) in den Linsenkörper (3) eindringendes Licht an der Grundfläche (35, 35A, 90) einer Totalreflexion unterliegt,
oder
- die Granfläche (35, 35A, 90) gegenüber der der Lichtquelle (10) zuzuwendenden Fläche (5) um einen Winkel (α) zwischen 25° und 80°, insbesondere zwischen 35° und 60°, oder gegenüber einer optischen Achse (38, 38A, 88) der Scheinwerferlinse (30, 30A, 50, 60, 80) µm einen Winkel (β) zwischen 10° und 65°, insbesondere zwischen 30° und 55°, geneigt ist.

2. Scheinwerferlinse (30, 30A) nach Anspruch 1, **dadurch gekennzeichnet, dass** die Grundfläche (35, 35A) gegenüber der der Lichtquelle (10) zuzuwendenden Fläche (5) zwischen 0,2mm und 6mm versetzt ist.

3. Fahrzeugscheinwerfer (1), **dadurch gekennzeichnet, dass** er eine Scheinwerferlinse (30, 30A, 50, 60, 80) nach Anspruch 1 oder 2 aufweist.

4. Fahrzeugscheinwerfer (1), insbesondere Kraftfahrzeugscheinwerfer, mit einer Scheinwerferlinse (2, 2A, 2B, 2C, 40, 70), einer Lichtquelle (10), einem Reflektor (12) zum Reflektieren von mittels der Lichtquelle (10) erzeugbarem Licht und einer zwischen der Lichtquelle (10) und der Scheinwerferlinse (2, 2A, 2B, 2C, 40, 70) angeordneten Blende (14), wobei die Scheinwerferlinse (2, 2A, 2B, 2C, 40, 70) einen Linsenkörper (3) aus einem transparenten Material umfasst, der eine der Lichtquelle (10) zugewandte Fläche (5) und eine der Lichtquelle (10) abgewandte Fläche (4) umfasst, Granfläche (35, 35A, 90)
**dadurch gekennzeichnet, dass** dieses Emblem (20, 20A, 20B, 20C, 41, 71) auf der der Lichtquelle (10) zugewandten Fläche (5) oder der der Lichtquelle (10) abgewandten Fläche (4) und ein Emblem (20, 20A, 20B, 20C, 41, 71) mit einer Grundfläche (35, 35A, 90) aufweist angeordnet ist, wobei die Grandfläche (35, 35A, 90) gegenüber der der Lichtquelle (10) zugewandten Fläche (5) oder der der Lichtquelle (10) abgewandten Fläche (4) zwischen 0,2mm und 6mm versetzt ist.

5. Fahrzeugscheinwerfer (1) nach Anspruch 3 oder 4, **dadurch gekennzeichnet, dass** das Emblem (20, 20A, 20B, 20C, 31, 31A. 41, 51, 61, 71 81) in den Linsenkörper (3) hineinragt.

6. Fahrzeugscheinwerfer (1) nach Anspruch 3 oder 4, **dadurch gekennzeichnet, dass** das Emblem (20, 20A, 20B, 20C, 31, 31A, 41, 51, 61, 71 81) reliefartig über einen Teil der der Lichtquelle (10) zugewandten Fläche (5) oder der der Lichtquelle (10) abgewandten Fläche (4) hinausragt.

7. Fahrzeugscheinwerfer (1) nach Anspruch 3 oder 4, **dadurch gekennzeichnet, dass** das Emblem (20, 20A, 20B, 20C, 31, 31A. 41, 51, 61, 71 81) in einer Vertiefung (21A, 21B, 32, 89) in dem Linsenkörper (3) angeordnet ist.

8. Fahrzeugscheinwerfer (1) nach Anspruch 7, **dadurch gekennzeichnet, dass** das Emblem (20, 20A, 208, 20C, 31, 31A, 41, 51, 61, 71 81) reliefartig über eine Bodenfläche der Vertiefung (21A, 21B, 32, 89) hinausragt.

9. Fahrzeugscheinwerfer (1) nach einem der Ansprüche 3 bis 8, **dadurch gekennzeichnet, dass** eine Projektion der Grundfläche (35, 35A, 90) auf die der Lichtquelle (10) zugewandte Fläche (5) weniger als 30% der der Lichtquelle (10) zugewandten Fläche (5) abdeckt oder dass eine Projektion der Grundfläche (35, 35A, 90) auf die der Lichtquelle (10) abgewandte Fläche (4) weniger als 30% der der Lichtquelle (10) abgewandten Fläche (4) abdeckt.

10. Fahrzeugscheinwerfer (1) nach einem der Ansprüche 3 bis 9, **dadurch gekennzeichnet, dass** die der Lichtquelle (10) zugewandte Fläche (5) einen Bereich mit einer Rauhigkeit von mindestens 0,05 µm aufweist.

11. Fahrzeugscheinwerfer (1) nach einem der Ansprüche 3 bis 10, **dadurch gekennzeichnet, dass** die der Lichtquelle (10) abgewandte Fläche (4) einen Bereich mit einer Rauhigkeit von mindestens 0,05 µm aufweist.

12. Fahrzeugscheinwerfer (1) nach Anspruch 10 oder 11, **dadurch gekennzeichnet, dass** der Bereich mit einer Rauhigkeit von mindestens 0,05 µm das Emblem (20, 20A, 20B, 20C, 31, 31A, 41, 51, 61, 71 81) umschließend angeordnet ist.

13. Fahrzeugscheinwerfer (1) nach einem der Ansprüche 3 bis 12, **dadurch gekennzeichnet, dass** das Emblem (20, 20A, 208, 20C, 31, 31A, 41, 51, 61, 71 81) auf der der Lichtquelle (10) abgewandten Fläche (4) angeordnet ist und dass die der Lichtquelle (10) zugewandte Fläche (5) zumindest zu einem wesentlichen Teil eine Rauhigkeit von mindestens 0,05 µm aufweist.

14. Fahrzeugscheinwerfer (1) nach einem der Ansprüche 3 bis 13, **dadurch gekennzeichnet, dass** die der Lichtquelle (10) zugewandte Fläche (5) im wesentlichen plan ist.

15. Fahrzeugscheinwerfer (1) nach einem der Ansprüche 3 bis 14, **dadurch gekennzeichnet, dass** die der Lichtquelle (10) abgewandte Fläche (4) im wesentlichen konvex ist.

16. Scheinwerferlinse (30, 30A, 50, 60, 80) für einen Fahrzeugscheinwerfer (1), insbesondere für einen Kraftfahrzeugscheinwerfer, wobei die Scheinwerferlinse (30, 30A, 50, 60, 80) einen Linsenkörper (3) aus einem transparenten Material umfasst, der eine im wesentlichen plane Fläche und eine im wesentlichen konvexe Fläche umfasst, und auf der im wesentlichen planen Fläche ein Emblem (31, 31A, 51, 61, 81) mit einer Grundfläche (35, 35A, 90) aufweist, **dadurch gekennzeichnet, dass** diese hrund Fläche (35, 35A, 90) genenüber der im wesentlichen planen Fläche oder gegenüber einer optischen Achse (38, 38A, 88) der Scheinwerferlinse (30, 30A, 50, 60, 80) derart geneigt ist,
- dass durch die im wesentlichen konvexe Fläche entlang der optischen Achse (38, 38A, 88) der Scheinwerferlinse (30, 30A, 50, 60, 80) in den Linsenkörper (3) eindringendes Licht an der Grundfläche (35, 35A, 90) einer Totalreflexion unterliegt, oder
- die gegenüber der im wesentlichen planen Fläche um einen Winkel (α) zwischen 25° und 80°, insbesondere zwischen 35° und 60°, oder gegenüber einer optischen Achse (38, 38A, 88) der Scheinwerferlinse (30, 30A, 50, 60, 80) , um einen Winkel (β) zwischen 10° und 65°, insbesondere zwischen 30° und 55°, geneigt ist.

17. Scheinwerferlinse (30, 30A, 50, 60, 80) nach Anspruch 16, **dadurch gekennzeichnet, dass** die Grundfläche (35, 35A, 90) gegenüber der im wesentlichen planen Fläche zwischen 0,2mm und 6mm versetzt ist.

18. Scheinwerferlinse (30, 30A, 50, 60, 80) nach Anspruch 16 oder 17, **dadurch gekennzeichnet, dass** das Emblem (31, 31A, 51, 61, 81) in den Linsenkörper (3) hineinragt.

19. Scheinwerferlinse (30, 30A, 50, 60, 80) nach Anspruch 16 oder 17, **dadurch gekennzeichnet, dass** das Emblem (31, 31A, 51, 61, 81) reliefartig über einen Teil der im wesentlichen planen Fläche hinausragt.

20. Scheinwerferlinse (30, 30A, 50, 60, 80) nach Anspruch 16 oder 17, **dadurch gekennzeichnet, dass** das Emblem (31, 31A, 51, 61, 81) in einer Vertiefung (21A, 21B, 32, 89) in dem Linsenkörper (3) angeordnet ist.

21. Scheinwerferlinse (30, 30A, 50, 60, 80) nach Anspruch 20,
**dadurch gekennzeichnet, dass** das Emblem (31, 31A, 41, 51, 61, 81) reliefartig über eine Bodenfläche der Vertiefung (21A, 21B, 32, 89) hinausragt.

22. Scheinwerferlinse (30, 30A, 50, 60, 80) nach einem der Ansprüche 16 bis 21, **dadurch gekennzeichnet, dass** eine Projektion der Grundfläche (35, 35A, 90) auf die im wesentlichen plane Fläche weniger als 30% der im wesentlichen planen Fläche abdeckt oder dass eine Projektion der Grundfläche (35, 35A, 90) auf die im wesentlichen konvexe Fläche weniger als 30% der im wesentlichen konvexen Fläche abdeckt.

23. Scheinwerferlinse (30, 30A, 50, 60, 80) nach einem der Ansprüche 16 bis 22, **dadurch gekennzeichnet, dass** die im wesentlichen plane Fläche einen Bereich mit einer Rauhigkeit von mindestens 0,05 µm aufweist.

24. Scheinwerferlinse (30, 30A, 50, 60, 80) nach einem der Ansprüche 15 bis 23, **dadurch gekennzeichnet, dass** die im wesentlichen konvexe Fläche einen Bereich mit einer Rauhigkeit von mindestens 0,05 µm aufweist.

25. Scheinwerferlinse (30, 30A, 50, 60, 80) nach Anspruch 23 oder 24, **dadurch gekennzeichnet, dass** der Bereich mit einer Rauhigkeit von mindestens 0,05 µm das Emblem (31, 31A, 51, 61, 81) umschließend angeordnet ist.

26. Scheinwerferlinse (30, 30A, 50, 60, 80) nach einem der Ansprüche 17 bis 22. **dadurch gekennzeichnet, dass** das Emblem (31, 31A, 51, 61, 81) auf der im wesentlichen konvexen Fläche angeordnet ist und dass die im wesentlichen plane Fläche zumindest zu einem wesentlichen Teil eine Rauhigkeit von mindestens 0,05 µm aufweist.

27. Fahrzeugscheinwerfer (1), **dadurch gekennzeichnet, dass** er eine Scheinwerferlinse (30, 30A, 50, 60, 80) nach einem der Ansprüche 16 bis 26 aufweist.

28. Kraftfahrzeug (100), **dadurch gekennzeichnet, dass** es eine Scheinwerferlinse (2, 2A, 2B, 2C, 30, 30A, 40, 50, 60, 70, 80) nach einem der Ansprüche 1, 2, oder 16 bis 26 oder einen Fahrzeugscheinwerfer (1) einem der Ansprüche 3 bis 15 oder 27 aufweist.

## Claims

1. Headlight lens (30, 30A, 50, 60, 80) for a motor vehicle headlight (1) having a light source (10), in particular for a motor vehicle headlight, wherein the headlight lens (30, 30A, 50, 60, 80) comprises a lens body (3) of transparent material, which lens body includes a surface (5) adapted to be made facing the light source (10) and a surface (4) adapted to be made facing away from the light source (10), and wherein the headlight lens (30, 30A, 50, 60 80), on the surface (5) adapted to be made facing the light source (10), has an emblem (31, 31A, 51, 61, 81) provided with a base area (35, 35A, 90), **characterised in that**
- the base area (35, 35A, 90), with respect to the surface (5) adapted to be made facing the light source (10) or with respect to the optical axis (38, 38A, 88) of the headlight lens (30, 30A, 50, 60, 80), is inclined such that light entering the lens body (3) along the optical axis (38, 38A, 88) of the headlight lens (30, 30A, 50, 60, 80) through the surface (4) adapted to be made facing away from the light source (10) is subjected to total reflexion at the base area (35, 35A, 90),
or that
- the base area (35, 35A, 90), with respect to the surface (5) adapted to be made facing the light source (10), is inclined by an angle (α) of between 25° and 80°, in particular of between 35° and 60°, or, with respect to the optical axis (38, 38A, 88) of the headlight lens (30, 30A, 50, 60, 80), by an angle (β) of between 10° and 65°, in particular of between 30° and 55°.

2. Headlight lens (30, 30A) as claimed in claim 1, **characterised in that** the base area (35, 35A), with respect the surface (5) adapted to be made facing the light source (10), is offset by between 0,2 mm and 6 mm.

3. Vehicle headlight (1), **characterised in that** it includes a headlight lens (30, 30A, 50, 60, 80) as claimed in claim 1 or claim 2.

4. Vehicle headlight (1), in particular motor vehicle headlight, including a headlight lens (2, 2A, 2B, 2C, 40, 70), a light source (10), a reflector (12) for reflecting light to be generated by the light source (10), and a shield (14) arranged between the light source (10) and the headlight lens (2, 2A, 2B, 2C, 40, 70), wherein the headlight lens (2, 2A, 2B, 2C, 40, 70) comprises a lens body (3) of transparent material, which body comprises a surface (5) facing the light source (10) and a surface (4) facing away from the light source (10), and has an emblem (20, 20A, 20B,20C, 41, 71) provided with a base area (35, 35A, 90), **characterised in that** this emblem (20, 20A, 20B, 20C, 41, 71) is arranged on the surface (5) facing the light source (10) or on the surface (4) facing away from the light source (10), wherein the base area, with respect to the surface (5) facing the light source (10) or the surface (4) facing away from the light source (10), is offset by between 0,2 mm and 6 mm.

5. Vehicle headlight (1) as claimed in claim 3 or claim 4, **characterised in that** the emblem (20, 20A, 20B, 20C, 31, 31A, 41, 51, 61, 71, 81) extends into the lens body (3).

6. Vehicle headlight (1) as claimed in claim 3 or claim 4, **characterised in that** the emblem (20, 20A, 20B, 20C, 31, 31A, 41, 51, 61, 71, 81) projects, in relief manner, beyond a portion of the surface (5) facing the light source (10) or beyond a portion of the surface (4) facing away from the light source (10)

7. Vehicle headlight (1) as claimed in claim 3 or claim 4, **characterised in that** the emblem (20, 20A, 20B, 20C, 31, 31A, 41, 51, 61, 71, 81) is arranged in a depression (21A, 21B, 32, 89) in the lens body (3).

8. Vehicle headlight (1) as claimed in claim 7, **characterised in that** the emblem (20, 20A, 20B, 20C, 31, 31A, 41, 51, 61, 71, 81) projects, in relief manner, beyond a bottom face of the depression (21A, 21B, 32, 89).

9. Vehicle headlight (1) as claimed in anyone of claims 3 to 8, **characterised in that** a projection of the base area (35, 35A, 90) onto the surface (5) facing the light source (10) covers less than 30 % of the surface facing the light source (10) or that a projection of the base area (35, 35A, 90) onto the surface (4) facing away from the light source (10) covers less than 30 % of the surface (4) facing away from the light source (10).

10. Vehicle headlight (1) as claimed in anyone of claims 3 to 9, **characterised in that** the surface (5) facing the light source (10) includes an area provided with a roughness of at least 0,05 µm.

11. Vehicle headlight (1) as claimed in anyone of claims 3 to 10, **characterised in that** the surface (4) facing away from the light source (10) includes an area provided with a roughness of at least 0,05 µm.

12. Vehicle headlight (1) as claimed in claim 10 or claim 11, **characterised in that** the area provided with a roughness of at least 0,05 µm is arranged to surround the emblem (20, 20A, 20B, 20C, 31, 31A, 41, 51, 61, 71, 81).

13. Vehicle headlight (1) as claimed in anyone of claims 3 to 12, **characterised in that** the emblem (20, 20A, 20B, 20C, 31, 31A, 41, 51, 61, 71, 81) is arranged on the surface facing away from the light source (10) and that the surface (5) facing the light source (10) is provided with a roughness of at least 0,05 µm on at least an essential portion thereof.

14. Vehicle headlight (1) as claimed in anyone of claims 3 to 13, **characterised in that** the surface (5) facing the light source (10) is essentially planar.

15. Vehicle headlight (1) as claimed in anyone of claims 3 to 14, **characterised in that** the surface (4) facing away from the light source (10) is essentially convex.

16. Headlight lens (30, 30A, 50, 60, 80) for a vehicle headlight (1), in particular for a motor vehicle headlight, wherein the headlight lens (30, 30A, 50, 60, 0) comprises a lens body (3) of transparent material, which lens body includes one essentially planar surface and one essentially convex surface, and has an emblem (31, 31A, 51, 61, 81) provided with a base area (35, 35A, 90) on the essentially planar surface, **characterised in that** this base area (35, 35A, 90), with respect to the essentially planar surface or with respect to an optical axis (38, 38A, 88) of the headlight lens (30, 30A, 50, 60, 80), is inclined such
- that light entering the lens body (3) through the essentially convex surface along the optical axis (38, 38A, 88) of the headlight lens (30, 30A, 50, 60, 80) is subjected to total reflection at the base area (35, 35A, 90)
or that,
- with respect to the essentially planar surface, it is inclined by an angle (α) of between 25° and 80°, in particular of between 35° and 60°, or, °, with respect to an optical axis (38, 38A, 88) of the headlight lens (30, 30A, 50, 60, 80), by an angle (β) of between 10° and 65°, in particular of between 30° and 55.

17. Headlight lens (30, 30A, 50, 60, 80) as claimed in claim 16, **characterised in that** the base area (35, 35A, 90), with respect to the essentially the planar surface, is offset by between 0,2mm and 6mm.

18. Headlight lens (30, 30A, 50, 60, 80) as claimed in claim 16 or claim 17, **characterised in that** the emblem (31, 31A, 51, 61, 81) extends into the lens body (3).

19. Headlight lens (30, 30A, 50, 60, 80) as claimed in claim 16 or claim 17, **characterised in that** the emblem (31, 31A, 51, 61, 81) projects beyond a portion of the essentially planar surface in relief manner.

20. Headlight lens (30, 30A, 50, 60, 80) as claimed in claim 16 or claim 17, **characterised in that** the emblem (31, 31A, 51, 61, 81) is arranged in a depression (21A, 21B, 32, 89) in the lens body (3).

21. Headlight lens (30, 30A, 50, 60, 80) as claimed in claim 20, **characterised in that** the emblem (31, 31A, 51, 61, 81) projects beyond a bottom surface of the depression (21A, 21B, 32, 89) in relief manner.

22. Headlight lens (30, 30A, 50, 60, 80) as claimed in anyone of claims 16 to 21, **characterised in that** a projection of the base area (35, 35A, 90) onto the essentially planar surface covers less than 30 % of the essentially planar surface or that a projection of the base area (35, 35A, 90) onto the essentially convex surface covers less than 30 % of the essentially convex surface.

23. Headlight lens (30, 30A, 50, 60, 80) as claimed in anyone of claims 16 to 22, **characterised in that** the essentially planar surface is provided with an area provided with a roughness of at least 0,05 µm.

24. Headlight lens (30, 30A, 50, 60, 80) as claimed in anyone of claims 15 to 23, **characterised in that** the essentially convex surface is provided with an area provided with a roughness of at least 0,05 µm.

25. Headlight lens (30, 30A, 50, 60, 80) as claimed in claim 23 or claim24, **characterised in that** the area provided with a roughness of at least 0,05 µm is arranged to surround the emblem (31, 31A, 51, 61, 81).

26. Headlight lens (30, 30A, 50, 60, 80) as claimed in anyone of claims 17 to 22, **characterised in that** the emblem (31, 31A, 51, 61, 81) is arranged on the essentially convex surface and that at least an essential portion of the essentially planar surface is provided with a roughness of at least 0,05 µm.

27. Vehicle headlight (1), **characterised in that** it has a headlight lens (30, 30A, 50, 60, 80) as claimed in anyone of claims 16 to 26.

28. Motor vehicle (100), **characterised in that** it is provided with a headlight lens (2, 2A, 2B, 2C, 30, 30A, 40, 50, 60, 70, 80) as claimed in anyone of claims 1, 2 or 16 to 26 or with a vehicle headlight (1) as claimed in anyone of claims 3 to 15 or 27.

## Revendications

1. Lentille de phare **(30, 30A, 50, 60, 80)** pour un phare de véhicule **(1),** en particulier un phare de véhicule automobile, avec une source lumineuse **(10),** en particulier pour un phare de véhicule automobile dans lequel la lentille de phare **(30, 30A, 50, 60, 80)** comprend un corps de lentille **(3)** dans un matériau transparent, qui comprend une surface **(5)** devant être tournée vers la source lumineuse **(10)** et une surface **(4)** devant être opposée à la source lumineuse **(10)** et la lentille de phare **(30, 30A, 50, 60, 80)** présente, sur la surface **(5)** devant être tournée vers la source lumineuse **(10),** un emblème **(31, 31A, 51, 61, 81)** avec une surface de base **(35, 35A, 90), caractérisée en ce que** :
- la surface de base **(35, 35A, 90)** est inclinée par rapport à la surface **(5)** devant être tournée vers la source lumineuse **(10)** ou par rapport à un axe optique **(38, 38A, 88)** de la lentille de phare **(30, 30A, 50, 60, 80),** de telle manière que la lumière pénétrant dans le corps de lentille **(3)** à travers la surface **(4)** devant être opposée à la source lumineuse **(10)** le long de l'axe optique **(38, 38A, 88)** de la lentille de phare **(30, 30A, 50, 60, 80)** subit une réflexion totale sur la surface de base **(35, 35A, 90),**
ou la surface de base **(35, 35A, 90)** est inclinée par rapport à la surface **(5)** devant être tournée vers la source lumineuse **(10)** d'un angle (α) compris entre 25° et 80°, en particulier entre 35° et 60°, ou par rapport à un axe optique **(38, 38A, 88)** de la lentille de phare **(30, 30A, 50, 60, 80)** d'un angle (β) compris entre 10° et 65°, en particulier entre 30° et 55°.

2. Lentille de phare **(30, 30A)** selon la revendication 1, **caractérisée en ce que** la surface de base (35, **35A)** est décalée d'entre 0,2 et 6 mm par rapport à la surface **(5)** devant être tournée vers la source lumineuse **(10).**

3. Phare de véhicule **(1), caractérisé en ce qu'**il présente une lentille de phare **(30,30A,50,60,80)** selon la revendication 1 ou 2.

4. Phare de véhicule **(1),** en particulier phare de véhicule automobile, avec une lentille de phare **(2, 2A, 2B, 2C, 40, 70),** une source lumineuse **(10),** un réflecteur (12), destiné à réfléchir la lumière pouvant être produite au moyen de la source lumineuse **(10)** et un diaphragme **(14)** placé entre la source lumineuse **(10)** et la lentille de phare **(2, 2A, 2B, 2C, 40, 70),** dans lequel la lentille de phare **(2, 2A, 28, 2C, 40, 70),** comprend un corps de lentille **(3)** en matériau transparent, qui comprend une surface **(5)** tournée vers la source lumineuse **(10)** et une surface **(4)** opposée à la source lumineuse **(10)** et présente un emblème **(20, 20A, 20B, 20C, 41, 71)** avec une surface de base **(35, 35A, 90), caractérisé en ce que** cet emblème **(20, 20A, 20B, 20C, 41, 71)** est placé sur la surface **(5)** tournée vers la source lumineuse **(10)** ou sur la surface **(4)** opposée à la source lumineuse **(10)** et la surface de base est décalée d'entre 0,2 et 6 mm par rapport à la surface **(5)** tournée vers la source lumineuse **(10)** ou à la surface **(4)** opposée à la source lumineuse **(10).**

5. Phare de véhicule **(1)** selon la revendication 3 ou 4, **caractérisé en ce que** l'emblème **(20, 20A, 20B, 20C, 31, 31A,** 41, **51, 61, 71, 81)** forme saillie dans le corps de lentille **(3).**

6. Phare de véhicule **(1)** selon la revendication 3 ou 4, **caractérisé en ce que** l'emblème **(20, 20A, 208, 20C, 31, 31A, 41, 51, 61, 71, 81)** forme saillie à la manière d'un relief au-dessus d'une partie de la surface **(5)** tournée vers la source lumineuse **(10)** ou de la surface **(4)** opposée à la source lumineuse **(10).**

7. Phare de véhicule **(1)** selon la revendication 3 ou 4, **caractérisé en ce que** l'emblème **(20, 20A, 20B, 20C, 31, 31A, 41, 51, 61, 71, 81)** est placé dans un renfoncement (21A, **21B, 32, 89)** dans le corps de lentille **(3).**

8. Phare de véhicule **(1)** selon la revendication 7,
**caractérisé en ce que** l'emblème **(20, 20A, 20B, 20C, 31, 31A, 41, 51, 61, 71, 81)** forme saillie à la manière d'un relief au-dessus d'une surface de fond du renfoncement **(21A, 21B, 32, 89).**

9. Phare de véhicule **(1)** selon l'une des revendications 3 à 8, **caractérisé en ce qu'**une projection de la surface de base **(35, 35A, 90)** sur la surface **(5)** tournée vers la source lumineuse **(10)** couvre moins de 30 % de la surface **(5)** tournée vers la source lumineuse **(10)** ou **en ce qu'**une projection de la surface de base **(35, 35A, 90)** sur la surface **(4)** opposée à la source lumineuse **(10)** couvre moins de 30 % de la surface **(4)** opposée à la source lumineuse **(10).**

10. Phare de véhicule **(1)** selon l'une des revendications 3 à 9, **caractérisé en ce que** la surface **(5)** tournée vers la source lumineuse **(10)** présente une zone d'une rugosité d'au moins 0,05 µm.

11. Phare de véhicule selon l'une des revendications 3 à 10, **caractérisé en ce que** la surface **(4)** opposée à la source lumineuse **(10)** présente une zone d'un rugosité d'au moins 0,05 µm.

12. Phare de véhicule **(1)** selon la revendication 10 ou 11, **caractérisé en ce que** la zone d'une rugosité d'au moins 0,05 µm est disposée en entourant l'emblème **(20, 20A, 208, 20C, 31, 31A, 41, 51, 61, 71, 81).**

13. Phare de véhicule selon l'une des revendications 3 à 12, **caractérisé en ce que** l'emblème **(20, 20A, 208, 20C, 31, 31A, 41, 51, 61, 71, 81)** est placé sur la surface **(4)** opposée à la source lumineuse **(10)** et **en ce que** la surface **(5)** tournée vers la source lumineuse **(10)** présente au moins pour une part importante une rugosité d'au moins 0,05 µm.

14. Phare de véhicule **(1)** selon l'une des revendications 3 à 13, **caractérisé en ce que** la surface **(5)** tournée vers la source lumineuse **(10)** est pour l'essentiel plane.

15. Phare de véhicule **(1)** selon l'une des revendications 3 à 13, **caractérisé en ce que** la surface **(4)** opposée à la source lumineuse **(10)** est pour l'essentiel convexe.

16. Lentille de phare **(30, 30A, 50, 60, 80)** pour un phare de véhicule **(1),** en particulier un phare de véhicule automobile, avec une source lumineuse **(10),** en particulier pour un phare de véhicule automobile, dans laquelle la lentille de phare **(30, 30A, 50, 60, 80)** comprend un corps de lentille **(3)** dans un matériau transparent, qui comprend une surface pour l'essentiel plane et une surface pour l'essentiel convexe et présente sur la surface pour l'essentiel plane un emblème **(31, 31A, 51, 61, 81)** avec une surface de base **(35, 35A, 90), caractérisée en ce que** cette surface de base **(35, 35A, 90)** est inclinée par rapport à la surface pour l'essentiel plane ou par rapport à un axe optique **(38, 38A, 88)** de la lentille de phare **(30, 30A, 50, 60, 80),** de telle manière que :
- la lumière pénétrant dans le corps de lentille **(3)** à travers la surface pour l'essentiel convexe le long de l'axe optique **(38, 38A, 88)** de la lentille de phare **(30, 30A, 50, 60, 80)** subit une réflexion totale sur la surface de base **(35, 35A, 90),** ou
- qui est inclinée par rapport à la surface pour l'essentiel plane d'un angle (α) compris entre 25° et 80°, en particulier entre 35° et 60°, ou par rapport à un axe optique **(38, 38A, 88)** de la lentille de phare **(30, 30A, 50, 60, 80)** d'un angle (β) compris entre 10° et 65°, en particulier entre 30° et 55°.

17. Lentille de phare **(30, 30A, 50, 60, 80)** selon la revendication 16, **caractérisée en ce que** la surface de base **(35, 35A, 90)** est décalée d'entre 0,2 et 6 mm par rapport à la surface pour l'essentiel plane.

18. Lentille de phare **(30, 30A, 50, 60, 80)** selon la revendication 16 ou 17, **caractérisée en ce que** l'emblème (31, 31A, 51, 61, 81) forme saillie dans le corps de lentille **(3).**

19. Lentille de phare **(30, 30A, 50, 60, 80)** selon la revendication 16 ou 17, **caractérisée en ce que** l'emblème **(31, 31A, 51, 61, 81)** forme saillie à la manière d'un relief au-dessus d'une partie de la surface pour l'essentiel plane.

20. Lentille de phare **(30, 30A, 50, 60, 80)** selon la revendication 16 ou 17, **caractérisée en ce que** l'emblème **(31, 31A, 51, 61, 81)** est placé dans un renfoncement **(21A, 21B, 32, 89)** dans le corps de lentille **(3).**

21. Lentille de phare **(30, 30A, 50, 60, 80)** selon la revendication 20, **caractérisée en ce que** l'emblème **(31, 31A, 41, 51, 61, 81)** forme saillie à la manière d'un relief au-dessus d'une surface de fond du renfoncement **(21A, 21B, 32, 89).**

22. Lentille de phare **(30, 30A, 50, 60, 80)** selon l'une des revendications 16 à 21, **caractérisée en ce qu'**une projection de la surface de base **(35, 35A, 90)** sur la surface pour essentiel plane couvre moins de 30 % de la surface pour l'essentiel plane ou **en ce qu'**une projection de la surface de base **(35, 35A, 90)** sur la surface pour l'essentiel convexe couvre moins de 30 % de la surface pour l'essentiel convexe.

23. Lentille de phare **(30, 30A, 50, 60, 80)** selon l'une des revendications 16 à 22, **caractérisée en ce que** la surface pour l'essentiel plane présente une zone d'une rugosité d'au moins 0,05 µm.

24. Lentille de phare **(30, 30A, 50, 60, 80)** selon l'une des revendications 15 à 23, **caractérisée en ce que** la surface pour l'essentiel convexe présente une zone d'une rugosité d'au moins 0,05 µm.

25. Lentille de phare **(30, 30A, 50, 60, 80)** selon la revendication 23 ou 24, **caractérisée en ce que** la zone d'une rugosité d'au moins 0,05 µm est disposée en entourant l'emblème **(31, 31A, 51, 61, 81).**

26. Lentille de phare **(30, 30A, 50, 60, 80)** selon l'une des revendications 17 à 22, **caractérisée en ce que** l'emblème **(31, 31A, 51, 61, 81)** est placé sur la surface pour l'essentiel convexe et **en ce que** la surface pour l'essentiel plane présente au moins pour une part importante une rugosité d'au moins 0,05 µm.

27. Phare de véhicule (1), **caractérisé en ce qu'**il présente une lentille de phare **(30, 30A, 50, 60, 80)** selon l'une des revendications 16 à 26.

28. Véhicule automobile **(100), caractérisé en ce qu'**il présente une lentille de phare **(2, 2A, 2B, 2C, 30, 30A, 40, 50, 60, 70, 80)** selon l'une des revendications 1, 2 ou 16 à 26, ou un phare de véhicule **(1)** selon l'une des revendications 3 à 15 ou 27.
